# EUROPÄISCHE PATENTSCHRIFT

(11) **EP 0 020 804 B1**
(45) Veröffentlichungstag und Bekanntmachung des Hinweises auf die Patenterteilung: **01.02.1984**
(21) Anmeldenummer: 79102098.5
(22) Anmeldetag: 25.06.1979
(51) Int. Cl.: G07F 11/62

(54) **Automat zur Abgabe von Speisen und Getränken**
Automatic food and drink dispensing apparatus
Appareil automatique pour la distribution d'aliments et de boissons

(43) Veröffentlichungstag der Anmeldung: 07.01.1981
(73) Patentinhaber: Tauno Kalevi Takaniemi, SF-33200 Tampere 20 (FI)
(72) Erfinder: Tauno Kalevi Takaniemi, SF-33200 Tampere 20 (FI)
(74) Vertreter: Flach, Dieter Rolf Paul, Dipl.-Phys.

## Beschreibung

Die Erfindung betrifft einen Automaten zur Abgabe von Speisen und Getränken oder anderen Erzeugnissen.

Es sind bereits Automaten der erwähnten Art bekannt, bei denen Aufnahmeräume für die Erzeugnisse in Sektorenräumen eines Zylinders angeordnet sind, der um eine vertikale Achse drehbar ist, so daß ein Erzeugnis nach der Öffnung einer Verriegelungseinrichtung zu einer Öffnung drehbar ist, aus welcher es der Verbraucher herausnehmen kann. Automaten dieser Art weisen jedoch ziemlich große Abmessungen auf und sind darüber hinaus im Aufbau der elektrischen Schaltungsanordnung kompliziert, da zusätzlich zu der Verriegelung auch der Betrieb des Zylinders elektrisch durchgeführt werden muß. Außerdem kann der Verbraucher nicht den Zustand des Erzeugnisses erkennen, bevor er seine Zahlung geleistet hat. Das Erzeugnis kann beschädigt oder verletzt sein, da die Möglichkeit besteht, daß es während der Drehung aus seinem Aufnahmeraum austritt. Auch ist die Reinigung dieser Art von Automaten schwierig und zeitaufwendig.

Es sind auch Automaten ähnlicher Art bekannt, bei welchen sichtbare Räume vorgesehen sind, von denen jeder eine eigene Entnahmeöffnung aufweist. Hierbei ist es im Gegensatz zu den vorangehend erläuterten bekannten Automaten möglich, das Erzeugnis vor der Zahlung zu begutachten, und es ergeben sich günstigere Reinigungsmöglichkeiten. Jedoch muß jeder Aufnahmeraum seine eigene Entnahmeöffnung mit entsprechender Verriegelungseinrichtung aufweisen. Dadurch ist der Aufbau kompliziert, ergibt ein verhältnismäßig hohes Gewicht, und die Herstellungskosten liegen ziemlich hoch. Auch ist teilweise die Zuverlässigkeit der Funktion beeinträchtigt.

Aus der FR-PS 2 103 702 ist ferner ein Automat ähnlicher Art bekannt, welcher von der Oberseite her zu öffnen ist und zur Abgabe beispielsweise von Flaschen bestimmt ist. Die Aufnahmeräume für die Erzeugnisse sind durch einen Deckel abgeschlossen, welcher aus elastischem Material besteht und während des Betriebes von Hand zu entfernen und in ein Magazin zu rollen ist. Dadurch ergibt sich aber eine ziemlich komplizierte Verriegelungseinrichtung. Da der Deckel vollständig aus elastischem Material besteht, ist er erstens leicht zu brechen und zweitens ziemlich beschwerlich in einen genügend kleinen Aufnahmeraum einzuführen. Da ferner der Deckel von Hand zu bewegen ist, können sich insbesondere dann Schwierigkeiten ergeben, wenn die Verriegelungseinrichtung nicht in Ordnung ist und Kraft angewendet wird, um den Deckel zu öffnen.

Aus der US-PS 1 839 840 ist ein Automat zur Abgabe von Speisen und Getränken oder anderen Erzeugnissen bekanntgeworden, der mehrere übereinander angeordnete und durch eine Tür verschließbare Aufnahmeräume für die zu verkaufenden Speisen und Getränke aufweist. Die vorne angebrachte Tür ist dabei in Vertikalrichtung stufenweise nach unten verschiebbar eingebaut, um dadurch nacheinander die Aufnahmeräume freizugeben. Abgesehen von dem relativ komplizierten Aufbau weist der bekannte Automat einen enorm großen Bauraum in bezug auf die vorgesehenen Aufnahmeräume zum Verstauen von zu verkaufenden Speisen und Getränken auf. So besteht die Hälfte der Höhe dieses vorbekannten Automatens nur aus einem Magazin zur Aufnahme der unter Schwerkraft stufenweise herunterbewegbaren Tür.

Aufgabe der Erfindung ist es, ausgehend vom letztgenannten Stand der Technik einen verbesserten Automaten mit einfachstem Aufbau zu schaffen, der trotz dieses einfachen Aufbaues sicher und nicht störanfällig arbeitet und zudem den vorhandenen Bauraum optimal ausnutzt.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den Unteransprüchen angegeben.

Die Erfindung ist nachstehend anhand der Zeichnung näher erläutert. Es zeigt
Fig. 1 ein Ausführungsbeispiel eines erfindungsgemäßen Automaten in Teildarstellung längs der Schnittlinie A-A von Fig. 2 und 3, wobei insbesondere eine Klappe und eine Verriegelungseinrichtung veranschaulicht sind,
Fig. einen Schnitt längs der Linie B-B von Fig. 1 und 3,
Fig.3 ein Ausführungsbeispiel eines erfindungsgemäßen Automaten in perspektivischer Ansicht.

Aus Fig. 1 und 2 ergibt sich eine geeignete Anzahl von Aufnahmeräumen 1 in Übereinanderanordnung mit darin aufgenommenen Erzeugnissen 2. An der Vorderseite der Aufnahmeräume 1 ist ein vertikaler Steuerabschlußschieber 3 vorgesehen, längs dessen eine Klappe 4, bestehend beispielsweise aus rechteckigen Acrylharzteilen 4a gleicher Abmessungen, zu gleiten vermag. Diese Teile 4a sind miteinander verbunden, beispielsweise mittels Scharnieren 5 aus flexiblem Plastikmaterial. Der geeignete Platz für die Scharniere 5 befindet sich innerhalb des Steuerabschlußschiebers 3, wie sich dies aus Fig. 2 ergibt. Die Klappe 4, welche auch als Faltschieber bezeichnet werden kann, besteht somit aus den Teilen 4a und den Scharnieren 5. Die geeigneten Abmessungen der Teile 4a entsprechen denjenigen der Öffnungen der Aufnahmeräume 1. Ein Bolzen 6 ist jedem Teil 4a an einem zweckmäßigen Platz zugeordnet. Wenn sich der Faltschieber 4 in seiner obersten Stellung befindet, kann er aufeinanderfolgend in einer noch zu beschreibenden Weise nach unten bewegt und gleichzeitig in einem kleinen Raum innerhalb von Wandungen 7-10 unterhalb des Steuerabschlußschiebers 3 gefaltet werden.

Eine elektromagnetische Anschlageinrichtung 11 ist an dem Automaten zweckmäßigerweise unterhalb der Aufnahmeräume 1 angeordnet und wird durch ein herkömmliches (nicht veranschaulichtes) Münzenschloß sowie ein Wähltastenfeld (nicht veranschaulicht) gesteuert, wodurch ein (nicht gezeigter) Schalter zur Beaufschlagung der elektromagnetischen Anschlageinrichtung 11 in Betrieb gesetzt wird. Die elektromagnetische Anschlageinrichtung 11 besteht aus einem Elektromagneten 12 und einem Anschlag 14, welcher durch eine Feder 13 vorgespannt ist. Es ist auch ein Mikroschalter 15 vorgesehen, welcher unterhalb der elektromagnetischen Anschlageinrichtung 11 angebracht ist. Der Zweck dieses Schalters liegt in der Unterbrechung des elektrischen Stromes des Elektromagneten 12 während des Betriebes des Automaten.

Nach dem Einwurf der richtigen Geldmenge in das (nicht gezeigte) Münzenschloß und nach dem Drücken der gewählten Taste des (nicht veranschaulichten) Wähltastenfeldes gelangt ein elektrischer Impuls von der Taste zu dem (nicht veranschaulichten) Schalter, welcher die anderen möglichen Verriegelungsmechanismen trennt. Gleichzeitig bewirkt der Impuls, daß der Elektromagnet 12 den Anschlag 14 zu sich heranzieht, so daß der jedem Teil 4a des Faltschiebers 4 zugeordnete Bolzen 6 freigegeben wird, wodurch der Faltschieber 4 frei durch die Schwerkraft nach unten fällt.

Der Mikroschalter 15 ist so angeordnet, daß er den Strom unterbricht, vor oder in dem Augenblick, wenn der nächste Bolzen 6 zu dem Anschlag 14 gelangt; dieser wird freigegeben und bewegt sich gegen den Faltschieber 4 unter der Einwirkung der Feder 13, so daß eine Verriegelung zwischen dem Bolzen 6 und dem Anschlag 14 auftritt. Der Faltschieber ist dabei aus der Stellung I von Fig. 1 in die Stellung II gelangt. Da der Unterschied zwischen den Stellungen I und II der Höhe des Teils 4a und in ähnlicher Weise der Höhe des Aufnahmeraumes 1 entspricht, kann das Erzeugnis 2 von dem Aufnahmeraum 1 entnommen werden, welcher sich gerade unterhalb der Stellung I von Fig. 1 befindet. Gleichzeitig werden bei der Abwärtsbewegung des Faltschiebers 4 die Teile 4a in dem Magazin 7-10 unterhalb des Steuerabschlußschiebers 3 zusammengefaltet. Die Unterbrechung des Stromes durch den Mikroschalter 15 macht gleichzeitig das Münzenschloß frei, um mehr Geld aufzunehmen.

Eine Beschickung des Automaten wird durchgeführt, wenn sich der Faltschieber 4 in seiner untersten Stellung befindet. Die Erzeugnisse 2 werden in jeden Aufnahmeraum 1 gestellt, wobei die elektromagnetische Anschlageinrichtung 11 durch einen (nicht gezeigten) Nebenschlußschalter abgetrennt ist. Danach wird der Faltschieber in seine oberste Stellung hochgezogen.

Der in Fig. 3 veranschaulichte Automat umfaßt drei Teilautomaten in Nebeneinanderanordnung. An der in Blickrichtung von Fig. 3 linken Seite sind ein Tastenfeld und ein Münzenschloßmechanismus 16 vorgesehen. Jedoch ist es möglich, noch mehrere Teilautomaten nebeneinander in gleicher Weise anzuordnen.

Der beschriebene Automat hat gegenüber dem Stand der Technik mehrere Vorteile. Insbesondere kann er gewichtsmäßig leichter als bisher gebaut werden, da die bewegten Massen sehr gering sind. Ferner weist der Automat lediglich einen beweglichen elektrischen Bestandteil auf, so daß die Gefahr einer Fehlfunktion gering ist. Auch kann auf Wunsch Niederspannung verwendet werden, die bisweilen aus Sicherheitsgründen notwendig ist. Das Beschicken und das Reinigen sind sehr leicht durchführbar, und der Verbraucher kann stets das Erzeugnis in Augenschein nehmen, das er kauft.

Der erfindungsgemäße Automat kann auch in Verbindung mit Kühleinrichtungen oder Magazinen verwendet werden.

## Patentansprüche

1. Automat zur Abgabe von Speisen und Getränken oder anderen Erzeugnissen mit mehreren übereinander angeordneten, durch eine Tür (4) verschließbare Aufnahmeräume (1), wobei die Tür (4) zwischen Führungsschienen (3) in Vertikalrichtung verschiebbar angeordnet ist, und mit einer Steuereinrichtung (11 bis 15), um die unter Schwerkraftwirkung stufenweise abwärts gerichtete Bewegung der Tür (4) zu steuern, wobei die Tür (4) während ihrer Abwärtsbewegung bei freigegebenem Steuersystem (11 bis 15) in ein Magazin (7 bis 10) unterhalb der Aufnahmeräume (1) verschoben wird, dadurch gekennzeichnet, daß die Tür (4) in Vertikalrichtung in mehrere Teile (4a) gegliedert ist, die beweglich aneinander so angelenkt sind, daß die Teile (4a) in dem Magazin (7 bis 10) faltenförmig übereinander stapelbar sind.

2. Automat nach Anspruch 1, dadurch gekennzeichnet, daß die Größe der nach abwärts gerichteten aufeinander folgenden Bewegung der Tür (4) der Höhe eines Aufnahmeraumes (1) entspricht.

3. Automat nach einem der Ansprüche 1 --2, dadurch gekennzeichnet, daß die Abmessungen der Türteile (4a) denjenigen der Öffnungen von Aufnahmeräumen (1) entsprechen.

4. Automat nach einem der Ansprüche 1 -3, dadurch gekennzeichnet, daß die Teile (4a) aus geeignetem unzerbrechlichen sowie transparenten Material, vorzugsweise Acrylyl-Material bestehen.

5. Automat nach einem der Ansprüche 1 -4, dadurch gekennzeichnet, daß die Teile (4a) miteinander durch Scharniere (5) verbunden sind, die vorzugsweise aus geeignetem flexiblen Plastikmaterial bestehen.

6. Automat nach Anspruch 5, dadurch gekennzeichnet, daß die Scharniere (5) innerhalb des Steuerabschlußschiebers (3) vorgesehen sind.

7. Automat nach einem der Ansprüche 1 -7, dadurch gekennzeichnet, daß ein Bolzen (6) an jedem Teil (4a), vorzugsweise an dessen Innenseite, angebracht ist sowie dortselbst in gleicher Form und Lage.

8. Automat nach einem der Ansprüche 1 -7, gekennzeichnet durch einen Anschlag (14), welcher mit dem Steuersystem (12, 13, 15) verbunden ist.

9. Automat nach einem der Ansprüche 1 - 8, dadurch gekennzeichnet, daß die Verriegelung der Tür (4) durch den Bolzen (6), den Anschlag (14) und das Steuersystem (12, 13,15) durchführbar ist.

10. Nebeneinanderanordnung mehrerer Automaten nach einem der Ansprüche 1-8 in Verbindung mit einem Münzenschloß und einem Wähltastenfeld.

## Claims

1. An automatic machine for dispensing foodstuffs and beverages or other products, comprising a number of take-up spaces (1) placed one over the other and having a door (4), said door (4) running vertically between guide rails (3), and a controller (11 to 15) for controlling the downward motion of the door (4) under its own weight in steps, the said door (4) being moved on such downward motion into a magazine (7 to 10) under the take-up spaces (1) when the control system (11 to 15) is freed, characterized in that the said door (4) has a vertical division into a number of parts (4a), such parts being so jointed together that they (4a) may be folded up in the magazine (7 to 10) on on top of the other.

2. The automatic machine as claimed in claim 1 characterized in that the size of the downward motion of the door (4) one after the other is equal to the height of a take-space (1

3. The automatic machine as claimed in 1 or claim 2 characterized in that the sizes of the door parts (4a) are equal to the sizes of the openings of the take-up spaces (1).

4. The automatic as claimed in any one of claims 1 to 3, characterized in that parts (4a) are made of a shock-resistant transparent material of the right sort, more specially acryl material.

5. The automatic as claimed in any one of claims 1 to 4, characterized in that the parts (4a) are joined together by hinges (5), that are more specially made of a flexible plastics material of the right sort.

6. The automatic machine as claimed in 5 characterized in that the hinges (5) are placed within the control end ejeector (3).

7. The automatic machine as claimed in any one of claims 1 to 6 characterized in that a pin (6) is placed on each part (4a), and more specially on the inner side thereof with the same form and position thereat.

8. The automatic machine as claimed in any one of claims 1 to 7 characterized by a stop (14) that is joined with the control system (12, 13 and 1

9. The automatic machine as claimed in any one of claims 1 to 8, characterized in that the locking means for the door (4) may be worked by the pin (6), the stop (14) and the control system (12,13 and 15).

10. A system of made up of a number of automatic machines as claimed in any one of claims 1 to 8 fitted with a coin-worked lock and a selction keyboard.

## Revendications

1. Distributeur automatique pour le débit de plats et boissons ou autres produits, comportant plusieurs compartiments (1) destinés à recevoir lesdits produits et pouvant être fermés par une porte (4), cette porte (4) étant disposée de manière à pouvoir glisser dans le sens vertical entre des rails de guidage (3), ainsi qu'un mécanisme de commande (11 à 15) permettant de commander le mouvement descendant échelonné exécuté par la porte (4) sous l'effet de la gravité, ladite porte (4) se dirigeant pendant son mouvement descendant et à mécanisme de commande (11 à 15) libéré, dans un magasin (7 à 10) disposé au-dessous des compartiments (1), caractérisé en ce que la porte (4) est divisée dans le sens vertical en plusieurs parties (4a), lesquelles sont articulées elles de sorte que les parties (4a) puissent s'empiler dans le magasin (7 à 10) en se repliant les unes sur les autres.

2. Distributeur automatique selon la revendication 1, caractérisé en ce que la grandeur du mouvement descendant successif de la porte (4) correspond à la hauteur d'un compartiment (1).

3. Distributeur automatique selon l'une quelconque des revendications 1 et 2, caractérisé en ce que les dimensions des parties de porte (4a) correspondent à celles des ouvertures des compartiments (1).

4. Distributeur automatique selon l'une quelconque des revendications 1 à 3, caractérisé en ce que les parties (4a) consistent en un matériau incassable et transparent approprié, de préférence à base d'acrylyle.

5. Distributeur automatique selon l'une quelconque des revendications 1 à 4, caractérisé en ce que les parties (4a) sont assemblées entre elles par des charnières (5) consistant de préférence en un matériau plastique flexible approprié.

6. Distributeur automatique selon la revendication 5, caractérisé en ce que les charnières (5) sont prévues à l'intérieur du coulisseau de fermeture de commande (13).

7. Distributeur automatique selon l'une quelconque des revendications 1 à 7, caractérisé en ce qu'un boulon (6) est disposé à chaque partie (4a) et de préférence sur la face intérieure de celle-ci, ces boulons (6) ayant tous la même forme et la même position.

8. Distributeur automatique selon l'une quelconque des revendications 1 à 7, caractérisé en ce qu'il comporte une butée (14) relié avec le système de commande (12, 13, 15).

9. Distributeur automatique selon l'une quelconque des revendications 1 à 8, caractérisé en que le verrouillage de la porte (4) peut être effectué au moyen du boulon (6), de la butée (14) et du système de commande (12,13,15).

10. Juxtaposition de plusieurs distributeurs automatiques selon l'une quelconque des revendications 1 à 8 en combinaison avec une serrure à monnaie et une plaque à touches de sélection.
